# EUROPÄISCHE PATENTSCHRIFT

(11) **EP 0 972 880 B1**
(45) Veröffentlichungstag und Bekanntmachung des Hinweises auf die Patenterteilung: **02.05.2003**
(21) Anmeldenummer: 99111850.6
(22) Anmeldetag: 19.06.1999
(51) Int. Cl.: D21G 1/00

(54) **Kalander für Bahnen aus Papier oder ähnlichem Material**
Calender for paper webs or similar material
Calandre pour bandes de papier ou analogue

(30) Priorität: 16.07.1998 DE 19832064
(43) Veröffentlichungstag der Anmeldung: 19.01.2000
(73) Patentinhaber: Voith Paper Patent GmbH, 89522 Heidenheim (DE)
(72) Erfinder: Helmus, Mathias, Dipl.-Ing., 47918 Tönisvorst (DE); Hinz, Joachim, Dipl.-Ing., 47906 Kempen (DE); Stock, Gerhard, Dipl.-Ing., 47804 Krefeld (DE); Kayser, Franz, 47608 Geldern (DE)
(74) Vertreter: Knoblauch, Andreas, Dr.-Ing.

(56) Entgegenhaltungen:
- EP-A- 0 735 185
- EP-A- 0 822 289
- BE-A- 674 203
- DE-A- 3 119 677
- GB-A- 921 296
- GB-A- 2 049 516
- GB-A- 2 158 116
- GB-A- 2 220 011
- US-A- 3 154 008

## Beschreibung

Die Erfindung bezieht sich auf einen Kalander für Bahnen aus Papier oder ähnlichem Material mit zwei an einem Ständer in einer gemeinsamen Ebene angeordneten Walzenstapeln, die je eine Oberwalze, eine Unterwalze und drei Zwischenwalzen aufweisen, wobei die Oberwalze und die Unterwalze jeweils als Durchbiegungseinstellwalze mit über eine Durchbiegungseinstelleinrichtung auf einem drehfest gehaltenen Träger abgestützten Mantel ausgebildet sind.

Bei einem bekannten Kalander dieser Art (DE 196 33 671 A1) sind zwei Walzenstapel zu je fünf Walzen vorgesehen, die in einer gemeinsamen vertikalen Ebene übereinander angeordnet sind und nacheinander von der Papierbahn durchlaufen werden. Die Oberwalze ist am Ständer ortsfest befestigt, während die Unterwalze an einem Schlitten befestigt ist, der durch einen Hydraulikzylinder in Richtung des Walzenstapels verlagert und belastet werden kann. Die Mäntel der Durchbiegungseinstellwalzen sind daher an ihren Enden auf den zugehörigen Trägern gelagert, während die Träger ortsfest am Ständer bzw. am Schlitten gehalten sind. Jede Änderung der Belastung führt zu einer Änderung der Druckspannung in sämtlichen Nips des Walzenstapels.

Aus DE 30 04 913 C2 sind Durchbiegungseinstellwalzen vom Mantelhub-Typ als Ober- und Unterwalze eines Walzenstapels bekannt. Hier wird aber im Betrieb der Mantel der einen Endwalze bis an einen Anschlag gefahren, so daß die Lage des Mantels relativ zum Ständer fixiert ist.

Der Erfindung liegt die Aufgabe zugrunde, einen Kalander der eingangs beschriebenen Art so weiter zu entwikkeln, daß er für die Produktion einer Vielzahl unterschiedlicher Papierqualitäten geeignet ist.

Diese Aufgabe wird erfindungsgemäß dadurch gelöst, daß alle Durchbiegungseinstellwalzen vom Mantelhub-Typ und ihre Träger ständerfest gelagert sind, daß die obersten Zwischenwalzen ständerfest gelagert sind, daß die Unterwalze des ersten Walzenstapels und die Oberwalze des zweiten Walzenstapels einander benachbart sind und einen unter Ausnutzung des Mantelhubs schließbaren Zusatznip bilden können, und daß die Wirkrichtung der Durchbiegungseinstelleinrichtung wahlweise zum zugehörigen Walzenstapel oder zum anderen Walzenstapel weist.

Bei dieser Ausgestaltung gibt es in jedem Walzenstapel zwei Bereiche, nämlich den obersten Nip einerseits und die übrigen Nips andererseits, insgesamt also vier Bereiche, in denen sich voneinander unabhängige Druckspannungen praktisch über den gesamten Streckenlastbereich einstellen lassen. Bereits im obersten Nip kann mit maximaler Druckspannung gearbeitet werden, was den Satinageeffekt erheblich verbessert. Hinzu kommt die Möglichkeit, die Papierbahn im Zusatznip zu behandeln, beispielsweise zur Erzielung einer Mattsatinage, wenn die beteiligten Durchbiegungseinstellwalzen einen elastischen Bezug tragen. Man kann den Zusatznip auch nutzen, wenn an den übrigen Walzen der Walzenstapel eine Reparatur oder ein Wechsel erfolgen muß. Die Ober- und Unterwalzen bringen die Belastung von beiden Enden her in etwa gleicher Weise auf den Walzenstapel auf. Man benötigt nur eine Reservewalze für alle vier Endwalzen.

Empfehlenswert ist es, daß die Durchbiegungseinstelleinrichtung aus einer Stützelementreihe besteht, die zusammen mit einer Hubführung mittels einer Stellvorrichtung um einen Winkel von 180° versetzbar ist. Durch einfache Betätigung der Stellvorrichtung wird die gewünschte Wirkrichtung erreicht. Im einfachsten Fall wird der gesamte Träger, an dem die Stützelemente und die Hubführung angebracht sind, um 180° verdreht.

Günstig ist es auch, daß die zweite und dritte Zwischenwalze jedes Walzenstapels an Hebeln gelagert sind, die um ständerfeste Schwenkachsen schwenken. Diese Zwischenwalzen können daher mit geringer Reibung einer Änderung der Belastung durch die Unterwalzen folgen. Durch Absenken der Unterwalze öffnen sich die unterhalb des obersten Nips befindlichen Nips selbsttätig.

Bei einer bevorzugten Ausführungsform ist dafür gesorgt, daß in jedem Walzenstapel die Oberwalze, die mittlere Zwischenwalze und die Unterwalze einen elastischen Bezug tragen und die verbleibenden Zwischenwalzen beheizbare harte Walzen sind. Dies ermöglicht es, in jedem der beiden Walzenstapel die eine bzw. die andere der beiden Bahnseiten in allen Nips auf einer beheizten harten Walze zu führen und dadurch ein beidseitig weitgehend gleichmäßig satiniertes Papier zu erhalten.

Des weiteren empfiehlt es sich, daß eine Einzugsvorrichtung zum Einführen der Bahn durch alle Nips der beiden Walzenstapel und den Zusatznip vorgesehen ist. Mit nur einer einzigen Einzugsvorrichtung werden daher sämtliche Nips versorgt, von denen nur diejenigen wirksam sind, welche aufgrund der Belastung durch die Durchbiegungseinstelleinrichtungen geschlossen sind. Durch die geöffneten Spalte dagegen geht die Bahn ungehindert hindurch.

Zweckmäßigerweise besitzen alle Walzen der beiden Walzenstapel einen eigenen Antrieb. Dies unterstützt den Durchlauf der Bahn durch die geöffneten Nips.

Außerdem ist der Kalander für einen Online-Betrieb geeignet. Der eigene Antrieb der Walzen ermöglicht ein einwandfreies Einführen der mit hoher Geschwindigkeit ankommenden Papierbahn. Wenn Pausen wegen der Reparatur oder Auswechselung einer Walze erforderlich sind, kann die Papierbahn immer noch im Zusatznip behandelt werden, wodurch brauchbares Papier einer anderen Qualität entsteht, aber die in den Pulper zurückgeleitete Papiermenge kleingehalten werden kann.

Des weiteren empfiehlt es sich, daß die gemeinsame Ebene schräg zur Horizontalen verläuft und daß der sich etwa parallel hierzu erstreckende Ständer sowohl unten als auch oben abgestützt ist. Durch die Schrägstellung ist die Voraussetzung dafür geschaffen, den Ständer an zwei Stellen abzustützen. Durch die Zweifachabstützung ergibt sich ein weitgehend schwingungsfreier Ständer. Die Höhe ist geringer als bei einem vertikalen Ständer mit zehn übereinander angeordneten Walzen. Die Länge ist kürzer als bei zwei vertikalen 5-Walzen-Kalandern, die hintereinander angeordnet sind. Der Walzenwechsel vereinfacht sich, weil ein Kran besser angreifen kann als bei einem vertikalen Walzenstapel. Daher ist ein Walzenwechsel auch während des Betriebs möglich, wobei lediglich derjenige Abschnitt, in dem sich die auszuwechselnde Walze befindet, durch öffnen der Nips unwirksam gemacht werden muß.

Hierbei ist es vorteilhaft, daß der Ständer sowohl unten als auch oben auf gebäudefesten Lagerflächen abgestützt ist. Auf diese Weise werden die Kräfte gut abgeleitet.

Von Vorteil ist es, daß die Lagerflächen durch Betonfundamente gebildet sind. Derartige Betonstützen sind kostengünstiger und leichter herzustellen als entsprechende Stützstangen am Ständer.

Die günstigsten Werte (kleine Höhe, kurze Länge) ergeben sich, wenn die gemeinsame Ebene etwa in einem Winkel von 45° zur Horizontalen verläuft.

Empfehlenswert ist es, daß die Walzen an der schrägen Oberseite des Ständers angeordnet sind und mindestens eine Walze mittels einer Stellvorrichtung rechtwinklig zur Ebene verlagerbar ist. Es genügt, die Walze über eine verhältnismäßig kurze Strecke herauszufahren, damit sie unmittelbar von einem Kran ergriffen und nach oben abtransportiert werden kann.

Günstig ist es, daß die Lager für den Träger zumindest der einen Durchbiegungseinstellwalze Exzenter aufweisen, mit denen der Abstand zwischen den benachbarten Durchbiegungseinstellwalzen verkleinerbar ist. Damit ist das neue Prinzip auch dann anwendbar, wenn der Mantelhub allein zum Schließen des Zusatznips nicht ausreicht.

Vorteilhaft ist es auch, daß die Exzenter zusammen mit dem Träger durch die Stellvorrichtung um 180° verdrehbar sind. Es genügt daher eine Stellvorrichtung für die Verstellung von Träger und Exzenter.

Weitere Vorteile bietet die Anordnung zwischen der letzten Trockenwalze einer Trockenpartie und einer Wikkelvorrichtung, die sich etwa auf gleicher Höhe befinden. Wegen der Schrägneigung kann der Bahnabschnitt zwischen Trockenwalze und Kalander sowie zwischen Kalander und Wickelvorrichtung einen verhältnismäßig flach ansteigenden Verlauf haben. Dies wiederum ist günstig für das Einführen der Papierbahn bei einem Online-Betrieb.

Die Erfindung wird im folgenden anhand eines bevorzugten Ausführungsbeispiels in Verbindung mit der Zeichnung näher beschrieben. Hierin zeigen:
- Fig. 1: eine schematische Seitenansicht eines erfindungsgemäß Kalanders,
- Fig. 2: einen Schnitt durch den Mittelbereich einer Durchbiegungseinstellwalze,
- Fig. 3: einen Schnitt durch den Endbereich einer Durchbiegungseinstellwalze und
- Fig. 4: eine schematische Darstellung der Lagerung des Trägers einer Durchbiegungseinstellwalze.

Ein Kalander 1, der für die Behandlung von Bahnen aus Papier und ähnlichem Material, wie Karton, bestimmt ist, weist einen oberen 5-Walzen-Stapel 2 und einen unteren 5-Walzen-Stapel 3 auf. Der obere Walzenstapel 2 besteht aus der Oberwalze 4, drei Zwischenwalzen 5, 6 und 7 sowie der Unterwalze 8. Der untere Walzenstapel 3 besteht aus der Oberwalze 9, drei Zwischenwalzen 10, 11 und 12 sowie der Unterwalze 13.

Die Ober- und Unterwalzen 4, 8, 9 und 13 sind Durchbiegungseinstellwalzen vom Mantelhub-Typ, die untereinander den gleichen Aufbau haben können, so daß man mit einer Reservewalze für alle vier Endwalzen auskommt. Wie die Fig. 2 und 3 zeigen, besitzt eine solche Durchbiegungseinstellwalze 4 einen Mantel 14, der über eine Durchbiegungseinstelleinrichtung 15 auf einem im Betrieb drehfest am Ständer 6 gehaltenen Träger 17 abgestützt ist. Die Durchbiegungseinstelleinrichtung 15 besteht in vorliegendem Beispiel aus einer Reihe von hydrostatischen Stützelementen 18, die in bekannter Weise über je eine Druckkammer 19 derartig mit Druckmittel versorgt werden, daß die Durchbiegungseinstelleinrichtung 15 auch als Belastungsvorrichtung dient. An den Enden ist der Walzenmantel 15 auf einem Lagerring 20 gelagert, der in Hubrichtung auf einer Hubführung 21 verschiebbar ist. Der Walzenmantel 14 ist daher über seine gesamte Länge in Hubrichtung beweglich. Außerdem ist bei den Durchbiegungseinstellwalzen noch vorgesehen, daß der Träger 17 mit Hilfe einer Stellvorrichtung 22 um einen Winkel von 180° versetzt werden kann (vgl. den Pfeil 23 in Fig. 2), so daß die Wirkrichtung der Durchbiegungseinstelleinrichtung 15 in die entgegengesetzte Richtung weist, wie dies durch die strichpunktiert angeordnete Stützelementreihe 18' veranschaulicht ist.

Die obersten Zwischenwalzen 5 und 10 sind fest am Ständer 16 gelagert. Wenn bei den zugehörigen Oberwalzen 4 und 9 die Durchbiegungseinstelleinrichtung 15 die in Fig. 2 veranschaulichte Lage hat, kann die Papierbahn 24 in den in Durchlaufrichtung ersten Nips 25 und 26 des oberen Walzenstapels 2 bzw. des unteren Walzenstapels 3 mit sehr hoher Streckenlast und damit hoher Druckspannung behandelt werden.

Die Zwischenwalzen 6, 7, 11 und 12 sind je an einem Hebel 27 gelagert, der um eine ständerfeste Schwenkachse schwenkt. Wenn die Durchbiegungseinstelleinrichtungen 15 der Unterwalzen 8 und 13 die in Fig. 2 gestrichelte Lage haben, werden die Nips 28, 29 und 30 des oberen Walzenstapels 2 und die Nips 31, 32 und 33 des unteren Walzenstapels 3 entsprechend belastet. Die Höhe der Belastung ist unabhängig von derjenigen im jeweils ersten Walzenspalt 25 oder 26. Es ergeben sich daher vier Abschnitte, in denen die Papierbahn 24 unterschiedlich behandelt werden kann, so daß sich eine Vielzahl unterschiedlicher Papierqualitäten herstellen läßt.

Zwischen den beiden Walzenstapeln 2 und 3 bleibt im Normalbetrieb ein offener Zusatznip 34, durch den die Papierbahn 24 ungehindert hindurchläuft mit der Folge, daß im oberen Walzenstapel 2 bevorzugt die eine und im unteren Walzenstapel 3 bevorzugt die andere Bahnseite satiniert wird.

Die Ober- und Unterwalzen 4, 8, 9 und 13 sowie die mittleren Zwischenwalzen 7 und 11 sind elastische Walzen, während die verbliebenen Zwischenwalzen 5, 7, 10 und 12 beheizte harte Walzen sind. Es kommen aber auch andere Kombinationen, beispielsweise mit harten Oberund Unterwalzen, in Betracht.

Der Abstand zwischen den beiden Durchbiegungseinstellwalzen 9 und 10 ist so gering, daß der Zusatznip 34 unter Ausnutzung des Walzenhubs von beispielsweise 30 bis 40 mm geschlossen werden kann. Hierzu ist es lediglich erforderlich, die Durchbiegungseinstelleinrichtungen 15 der beiden Endwalzen 8 und 9 mit Hilfe der Stellvorrichtung 22 aufeinander zu zu drehen und dann das Druckmittel mit entsprechendem Druck zuzuführen. Mit diesem Zusatznip 34 kann dann eine Mattsatinage durchgeführt werden, da die beiden Biegeeinstellwalzen 8 und 9 einen elastischen Bezug tragen. Ohne wesentlichen zusätzlichen Aufwand ergibt sich daher eine weitere Möglichkeit der Papierbehandlung.

Wenn der geöffnete Zusatznip 34 größer ist und der Mantelhub nicht zum Schließen ausreicht, kann gemäß Fig. 4 der Träger 91 der Oberwalze 9 in einer Kalotte 92 gelagert sein, die ihrerseits von einer Exzenterscheibe 93 getragen wird. Letztere ist zusammen mit dem Träger 91 durch die Stellvorrichtung 22 um 180° im Lager 94 drehbar. Auf diese Weise kann der offene Zusatznip 34 auf beispielsweise 80 mm gehalten werden, was auch ein Öffnen der Nips 28 und 29 erleichtert.

Die Achsen der Walzen 4 bis 13 liegen etwa in einer gemeinsamen Ebene E, die gegenüber der Horizontalen um 45° geneigt ist. Dementsprechend hat auch der Ständer 16 einen schrägen Verlauf. Er kann daher an zwei Stellen abgestützt werden, nämlich mit einer unteren Stützfläche 35 auf einer gebäudefesten Lagerfläche 36 und mit einer oberen Lagerfläche 37 auf einer oberen gebäudefesten Lagerfläche 38. Die Lagerfläche 37 befindet sich an einem Fuß 39, der am Ständer 16 nahe dessen oberen Ende angebracht ist. Die Lagerflächen 36 und 38 verlaufen horizontal und sind je an einem Betonfundament oder -sockel 40 bzw. 41 ausgebildet. Hierdurch ist der Ständer 16 gegen Schwingungen weitgehend unempfindlich. Der Ständer 16 kann mit geringerer Stabilität als bisher und daher billiger hergestellt werden.

Der Kalander 1 kann im Online-Betrieb arbeiten. Er befindet sich zwischen der letzten Trockenwalze 42 der Trockenpartie einer Papiermaschine und einer Wickelvorrichtung 43, beispielsweise einer Rollenschneide- und Wickelvorrichtung. Trockenwalze und Wickelvorrichtung befinden sich etwa in gleicher Höhe und oberhalb einer Arbeitsebene 44, die vom Kalander 1 durchsetzt wird. Daher hat die Papierbahn 24 zwischen der Trockenwalze 42 und dem Eingang des Kalanders 1 sowie zwischen dem Ausgang des Kalanders 1 und der Wickelvorrichtung 43 einen verhältnismäßig schwach ansteigenden Verlauf. Dies erleichtert das Einführen der Papierbahn im Online-Betrieb. Der gleiche Vorteil ergibt sich auch, wenn die Papierbahn von der Trockenwalze 42 her unten in den Kalander 1 eingeführt wird und oben zur Wickelvorrichtung 43 hin austritt.

Eine nur angedeutete Bahneinzugsvorrichtung 45, die beispielsweise mit Seilklemmung arbeitet, führt den Bahnanfang durch sämtliche Nips 25 bis 33 der beiden Walzenstapel 2 und 3 sowie den Zusatznip 34. Es genügt daher ein Einführvorgang für beide Walzenstapel. Die Einführbewegung wird dadurch unterstützt, daß sämtliche Walzen des Kalanders und auch die zugehörigen Leitwalzen je einen eigenen Antrieb 46 besitzen. Die Papierbehandlung ergibt sich dann in Abhängigkeit davon, welche der genannten Nips geschlossen werden. Gestrichelt gezeichnet ist eine zweite Bahneinführungsvorrichtung 47, mit der lediglich der Zusatzspalt 34 versorgt wird. Bei der Mattsatinage einer so eingeführten Bahn besteht die Möglichkeit, an den übrigen Walzen Reparaturen oder eine Auswechslung vorzunehmen. Ein Semimatt-Betrieb ergibt sich beispielsweise, wenn lediglich der oberste Nip 25 benutzt wird.

Die genaue Neigung des Ständers 16 richtet sich nach den örtlichen Gegebenheiten. Werte, die von 45° nach oben oder unten um etwa 10° abweichen, gehören noch in den bevorzugten Bereich.

Die Schrägneigung mit den oben angeordneten Walzenstapeln hat den weiteren Vorteil, daß die Walzen zwecks Auswechslung besser zugänglich sind und beispielsweise mit einem Kran 48 und entsprechender Kransteuerung herausgenommen und eingesetzt werden können. Insbesondere können die Lager der auszuwechselnden Walze mittels einer hydraulischen Stellvorrichtung 49 längs einer Führung senkrecht zur Ebene E herausgefahren werden, wie dies gestrichelt in Fig. 1 gezeigt ist. Als Stellvorrichtung 49 kommt in erster Linie der Kolben eines sich längs des Hebels 27 erstreckenden Hydraulikzylinders in Betracht. In der Außenstellung kann der Kran 48 die Walzenenden unmittelbar fassen und die Walze vertikal abführen.

## Patentansprüche

1. Kalander (1) für eine Bahn aus Papier oder ähnlichem Material mit zwei an einem Ständer (16) in einer gemeinsamen Ebene (E) angeordneten Walzenstapeln (2, 3), die je eine Oberwalze (4, 9), eine Unterwalze (8, 13) und drei Zwischenwalzen (5, 6, 7, 10, 11, 12) aufweisen, wobei die Oberwalze (4, 9) und die Unterwalze (8, 13) jeweils als Durchbiegungseinstellwalze mit über eine Durchbiegungseinstelleinrichtung (15) auf einem drehfest gehaltenen Träger (17) abgestützten Mantel (14) ausgebildet sind, **dadurch gekennzeichnet, daß** alle Durchbiegungseinstellwalzen (4, 8, 9, 13) vom Mantelhub-Typ und ihre Träger (17) ständerfest gelagert sind, daß die obersten Zwischenwalzen (5, 10) ständerfest gelagert sind, daß die Unterwalze (8) des ersten Walzenstapels (2) und die Oberwalze (9) des zweiten Walzenstapels (3) einander benachbart sind und einen unter Ausnutzung des Mantelhubs schließbaren Zusatznip (34) bilden können, und daß die Wirkrichtung der Durchbiegungseinstelleinrichtung (15) wahlweise zum zugehörigen Walzenstapel oder zum anderen Walzenstapel weist.

2. Kalander nach Anspruch 1, **dadurch gekennzeichnet, daß** die Durchbiegungseinstelleinrichtung (15) aus einer Stützelementreihe (18) besteht, die zusammen mit einer Hubführung (21) mittels einer Stellvorrichtung (22) um einen Winkel von 180° versetzbar ist.

3. Kalander nach Anspruch 1 oder 2, **dadurch gekennzeichnet, daß** die zweite und dritte Zwischenwalze (6,7, 11, 12) jedes Walzenstapels an Hebeln (27) gelagert sind, die um ständerfeste Schwenkachsen schwenken.

4. Kalander nach einem der Ansprüche 1 bis 3, **dadurch gekennzeichnet, daß** in jedem Walzenstapel (2, 3) die Oberwalze (4, 9), die mittlere Zwischenwalze (6, 11) und die Unterwalze (8, 13) einen elastischen Bezug tragen und die verbleibenden Zwischenwalzen (5, 7, 10, 12) beheizbare harte Walzen sind.

5. Kalander nach einem der Ansprüche 1 bis 4, **dadurch gekennzeichnet, daß** eine Einzugsvorrichtung (45) zum Einführen der Bahn durch alle Nips (25 bis 33) der beiden Walzenstapel (2, 3) und den Zusatznip (34) vorgesehen ist.

6. Kalander nach einem der Ansprüche 1 bis 5, **dadurch gekennzeichnet, daß** alle Walzen (4 bis 13) der beiden Walzenstapel (2, 3) einen eigenen Antrieb (46) besitzen.

7. Kalander nach einem der Ansprüche 1 bis 6 **gekennzeichnet durch** seine Eignung zum Online-Betrieb.

8. Kalander nach einem der Ansprüche 1 bis 7, **dadurch gekennzeichnet, daß** die gemeinsame Ebene (E) schräg zur Horizontalen verläuft und daß der sich etwa parallel hierzu erstreckende Ständer (16) sowohl unten als auch oben abgestützt ist.

9. Kalander nach Anspruch 8, **dadurch gekennzeichnet, daß** der Ständer (16) sowohl unten als auch oben auf gebäudefesten Lagerflächen (36, 38) abstützbar ist.

10. Kalander nach Anspruch 9, **dadurch gekennzeichnet, daß** die Lagerflächen (36, 38) durch Betonfundamente gebildet sind.

11. Kalander nach einem der Ansprüche 8 bis 10, **dadurch gekennzeichnet, daß** die gemeinsame Ebene (E) etwa in einem Winkel von 45° zur Horizontalen verläuft.

12. Kalander nach einem der Ansprüche 8 bis 11, **dadurch gekennzeichnet, daß** die Walzen an der schrägen Oberseite des Ständers (16) angeordnet sind und mindestens eine Walze (6) mittels einer Stellvorrichtung (49) rechtwinklig zur Ebene (E) verlagerbar ist.

13. Kalander nach einem der Ansprüche 1 bis 12, **dadurch gekennzeichnet, daß** die Lager (94) für den Träger (91) zumindest der einen Durchbiegungseinstellwalze (9) Exzenter (93) aufweisen, mit denen der Abstand zwischen den benachbarten Durchbiegungseinstellwalzen (8, 9) verkleinerbar ist.

14. Kalander nach Anspruch 13, **dadurch gekennzeichnet, daß** die Exzenter (93) zusammen mit dem Träger (91) durch die Stellvorrichtung (22) um 180° verdrehbar sind.

15. Kalander nach einem der Ansprüche 8 bis 14, **gekennzeichnet dadurch, daß** er zwischen der letzten Trockenwalze (42) einer Trockenpartie und einer Wickelvorrichtung (43), die sich etwa auf gleicher Höhe befinden, angeordnet werden kann.

## Claims

1. Calender (1) for a web of paper or similar material, comprising two roll stacks (23) which are arranged in a stand (16) in a common plane (E) and which have a top roll (4, 9), a bottom roll (8, 13) and three intermediate rolls (5, 6, 7, 10, 11, 12), the top roll (4, 9) and the bottom roll (8, 13) each being constructed as a controlled deflection roll comprising a cover (14) supported by a deflection control device (15) on a support (17) held in a rotationally fixed manner, **characterized in that** all the controlled deflection rolls (4, 8, 9, 13) of the cover displacement type and their supports (17) are mounted fixed to the stand, **in that** the uppermost intermediate rolls (5, 10) are mounted fixed to the stand, **in that** the bottom roll (9) of the first roll stack (2) and the top roll (9) of the second roll stack (3) are adjacent to each other and can form an additional nip (34) that can be closed by using the cover displacement, and **in that** the direction of action of the deflection control device (15) points towards the associated roll stack or the other roll stack as desired.

2. Calender according to Claim 1, **characterized in that** the deflection control device (15) comprises a row of supporting elements (18) which, together with a displacement guiding means (21), can be offset through an angle of 180° by means of an actuating device (22).

3. Calender according to Claim 1 or 2, **characterized in that** the second and third intermediate roll (6, 7, 11, 12) of each roll stack are mounted on levers (27) which pivot about pivot axes fixed to the stands.

4. Calender according to one of Claims 1 to 3, **characterized in that** in each roll stack (2, 3), the top roll (4, 9), the central intermediate roll (6, 11) and the bottom roll (8, 13) bear a resilient covering, and the remaining intermediate rolls (5, 7, 10, 12) are heatable, hard rolls.

5. Calender according to one of Claims 1 to 4, **characterized in that** a threading apparatus (45) is provided for threading the web through all the nips (25 to 33) of both the roll stacks (2, 3) and the additional nip (34).

6. Calender according to one of Claims 1 to 5, **characterized in that** all the rolls (4 to 13) of both roll stacks (2, 3) have their own drive (46).

7. Calender according to one of Claims 1 to 6, **characterized by** its suitability for online operation.

8. Calender according to one of Claims 1 to 7, **characterized in that** the common plane (E) runs obliquely with respect to the horizontal, and **in that** the stand (16) extending approximately parallel thereto is supported both at the bottom and at the top.

9. Calender according to Claim 8, **characterized in that** the stand (16) can be supported, both at the bottom and at the top, on bearing surfaces (36, 38) fixed to the building.

10. Calender according to Claim 9, **characterized in that** the bearing surfaces (36, 38) are formed by concrete foundations.

11. Calender according to one of Claims 8 to 10, **characterized in that** the common plane (E) runs approximately at an angle of 45° with respect to the horizontal.

12. Calender according to one of Claims 8 to 11, **characterized in that** the rolls are arranged on the oblique upper side of the stand (16), and at least one roll (6) can be displaced at right angles to the plane (E) by means of an actuating device (49).

13. Calender according to one of Claims 1 to 12, **characterized in that** the bearings (94) for the support (91) of at least the one controlled deflection roll (9) have eccentrics (93), with which the distance between the adjacent controlled deflection rolls (8, 9) can be reduced.

14. Calender according to Claim 13, **characterized in that** the eccentrics (93), together with the support (91), can be rotated through 180° by the actuating device (22).

15. Calender according to one of Claims 8 to 14, **characterized in that** it can be arranged between the last drying cylinder (42) in a drying section and a winding apparatus (43), which are located at approximately the same height.

## Revendications

1. Calandre (1) pour une bande de papier ou d'une matière analogue avec deux piles de rouleaux (2, 3) disposées dans un plan commun (E) dans une cage (16), qui présentent chacune un rouleau supérieur (4, 9), un rouleau inférieur (8, 13) et trois rouleaux intermédiaires (5, 6, 7, 10), dans laquelle le rouleau supérieur (4, 9) et le rouleau inférieur (8, 13) sont à chaque fois des rouleaux à courbure réglable avec une enveloppe (14) appuyée sur un support maintenu fixe sans rotation (17) par l'intermédiaire d'un dispositif de réglage de la courbure (15), **caractérisée en ce que** tous les rouleaux à courbure réglable (4, 8, 9, 13) sont du type à soulèvement de l'enveloppe et leurs supports (17) sont supportés fixement dans la cage, **en ce que** les rouleaux intermédiaires supérieurs (5, 10) sont supportés fixement dans la cage, **en ce que** le rouleau inférieur (8) de la première pile de rouleaux (2) et le rouleau supérieur (9) de la seconde pile de rouleaux (3) sont voisins l'un de l'autre et peuvent former une ligne de contact supplémentaire (34) à fermer en utilisant le soulèvement de l'enveloppe, et **en ce que** le sens d'action du dispositif de réglage de la courbure (15) pointe au choix vers la pile de rouleaux associée ou vers l'autre pile de rouleaux.

2. Calandre suivant la revendication 1, **caractérisée en ce que** le dispositif de réglage de la courbure (15) se compose d'une série d'éléments d'appui (18), qui peuvent être déplacés d'un angle de 180° au moyen d'un dispositif de réglage (22) en même temps qu'un guide de soulèvement (21).

3. Calandre suivant la revendication 1 ou 2, **caractérisée en ce que** le deuxième et le troisième rouleaux intermédiaires (6, 7, 11, 12) de chaque pile de rouleaux sont supportés sur des leviers (27), qui pivotent autour d'axes de pivotement fixes dans la cage.

4. Calandre suivant l'une quelconque des revendications 1 à 3, **caractérisée en ce que**, dans chaque pile de rouleaux (2, 3), le rouleau supérieur (4, 9), le rouleau intermédiaire médian (6, 11) et le rouleau inférieur (8, 13) portent un revêtement élastique et les rouleaux intermédiaires restants (5, 7, 10, 12) sont des rouleaux durs chauffants.

5. Calandre suivant l'une quelconque des revendications 1 à 4, **caractérisée en ce qu'**il est prévu un dispositif d'insertion (45) pour introduire la bande à travers toutes les lignes de contact (25 à 33) des deux piles de rouleaux (2, 3) et la ligne de contact supplémentaire (34).

6. Calandre suivant l'une quelconque des revendications 1 à 5, **caractérisée en ce que** tous les rouleaux (4 à 13) des deux piles de rouleaux (2, 3) possèdent leur propre entraînement (46).

7. Calandre suivant l'une quelconque des revendications 1 à 6, **caractérisée par** son aptitude au fonctionnement en ligne.

8. Calandre suivant l'une quelconque des revendications 1 à 7, **caractérisée en ce que** le plan commun (E) est incliné par rapport à l'horizontale et **en ce que** la cage (16) s'étendant sensiblement parallèlement à celui-ci est appuyée aussi bien en bas qu'en haut.

9. Calandre suivant la revendication 8, **caractérisée en ce que** la cage (16) peut être appuyée sur des surfaces de support (36, 38) fixes du bâtiment aussi bien en bas qu'en haut.

10. Calandre suivant la revendication 9, **caractérisée en ce que** les surfaces de support (36, 38) sont formées par des fondations en béton.

11. Calandre suivant l'une quelconque des revendications 8 à 10, **caractérisée en ce que** le plan commun (E) forme un angle d'environ 45° par rapport à l'horizontale.

12. Calandre suivant l'une quelconque des revendications 8 à 11, **caractérisée en ce que** les rouleaux sont disposés sur le côté incliné supérieur de la cage (16) et au moins un rouleau (6) peut être déplacé perpendiculairement au plan (E) au moyen d'un dispositif de réglage (49).

13. Calandre suivant l'une quelconque des revendications 1 à 12, **caractérisée en ce que** les paliers (94) pour le support (91) au moins d'un premier rouleau à courbure réglable (9) présentent des excentriques (93), avec lesquels la distance entre les rouleaux à courbure réglable voisins (8, 9) peut être réduite.

14. Calandre suivant la revendication 13, **caractérisée en ce que** les excentriques (93) peuvent tourner de 180° avec le support (91) au moyen du dispositif de réglage (22).

15. Calandre suivant l'une quelconque des revendications 8 à 14, **caractérisée en ce qu'**elle peut être disposée entre le dernier rouleau sécheur (42) d'une section de séchage et un dispositif d'enroulement (43), qui se trouvent sensiblement à la même hauteur.
